# FASCICULE DE BREVET EUROPEEN

(11) **EP 0 001 530 B1**
(45) Date de publication et mention de la délivrance du brevet: **28.10.1981**
(21) Numéro de dépôt: 78400124.0
(22) Date de dépôt: 03.10.1978
(51) Int. Cl.: F16B 11/00, B25B 27/14, E04F 21/28, E06B 3/66

(54) **Dispositif pour la mise en place de cavaliers sur des panneaux tels que des vitrages**
Vorrichtung zum Anbringen von Reitern auf Paneelen, wie Glasscheiben
Device for affixing connecting tabs on panels such as glass panes

(30) Priorité: 10.10.1977 FR 7730359
(43) Date de publication de la demande: 18.04.1979
(73) Titulaire: SAINT-GOBAIN INDUSTRIES, 92209 Neuilly sur Seine (FR)
(72) Inventeur: Le Moign, Louis, F-95110 Sannois (FR)
(74) Mandataire: Eudes, Marcel

## Description

L'invention concerne un dispositif de pose sur le chant d'un panneau, tel qu'un vitrage, d'un cavalier à profil en U pourvu d'une enveloppe semi-rigide autocollante, et préformé avec une ouverture telle qu'il s'engage librement sur la tranche du panneau.

Dans une précédente demande de brevet français FR-A-2 355 986 déposée le 24 juin 1976, et publiée le 20 janvier 1978, c'est-à-dire postérieurement à la date de priorité du 10 octobre 1977, revendiquée par la présente demande de brevet européen, la Demanderesse a décrit des vantaux comprenant une partie vitrée formée d'un vitrage simple ou multiple portant, fixées de façon inamovible sur ses bords, des pièces préformées minces à profil en U, appelées "cavaliers", disposées à cheval sur son chant, dont les ailes, posées en saillie sur les faces externes du vitrage, sont collées sur ces dernières, et dont la base, qui s'appuie contre le chant du vitrage, porte des moyens de fixation amovible, cette partie vitrée étant susceptible de recevoir, par exemple, un cadre léger.

Pour tirer le meilleur parti de ces cavaliers, selon ladite demande de brevet, il est recommandé d'utiliser pour leur fixation au vitrage, des colles souples, élastiques, du type polysulfure, injectées entre cavalier et vitrage, au-dessous de l'une au moins des ailes du cavalier. Pour faciliter l'injection de la colle souple, ladite demande a proposé de revêtir le cavalier d'une enveloppe semi-rigide épousant sa surface externe et débordant notablement sur sa périphérie: ainsi, l'ensemble constitué par le cavalier revêtu de l'enveloppe étant placé sur la tranche du vitrage, on peut, en collant la partie débordante de l'enveloppe sur les faces externes et le chant du vitrage, constituer entre le cavalier et le vitrage un espace étanche dans lequel on injecte la colle sous pression.

Des enveloppes avantageusement utilisées pour la mise en oeuvre de ce procédé, que par simplification l'on désignera ci-après par le terme d'étiquettes, sont constituées d'une feuille préformée en matière plastique et portent une couche d'adhésif les rendant auto-collantes afin de faciliter leur mise en place sur le cavalier.

L'un des problèmes posés par ce procédé réside cependant dans l'obtention, d'une manière à la fois simple, rapide et précise, de la mise en place du cavalier et de son enveloppe sur les panneaux, selon une disposition préalablement déterminée. Répondant à cet objectif, l'invention propose un dispositif de conception simple d'utilisation aisée, même sur un chantier, et de prix de revient peu élevé.

On connait déjà, par le DE-B-2.241.545 et ses figures 2 à 5, un dispositif de mise en place sur les chants d'un double vitrage de bandes de section un peu analogue à celle des cavaliers de la demande, la fixation desdites bandes étant tout simplement obtenue par le pincement exercé par leurs ailes sur les faces extérieures du vitrage, à la manière d'un sertisseur. Le dispositif décrit par ce brevet comporte essentiellement des coins écarteurs susceptibles de s'éloigner l'un de l'autre pour ouvrir les ailes de la bande, tout en l'appliquant contre une butée, jusqu'à ce que le vitrage puisse être introduit entre les dites ailes et que son chant prenne appui sur le fond de la bande et maintienne ainsi cette dernière contre la butée. Un mouvement de recul des coins par rapport à la butée et à la bande elle-même, permet d'en libérer les ailes qui viennent ainsi pincer le vitrage dans leur position définitive.

L'emploi d'un tel dispositif se révèle impossible pour la mise en place des cavaliers auxquels s'applique la présente invention, notamment pour la raison que ces cavaliers sont préformés à une ouverture supérieure à l'épaisseur du panneau qu'ils sont destinés à équiper. De ce fait, en effet, le maintien en position du cavalier sur le chant du panneau ne peut être garanti ni pendant le mouvement de recul des coins, qu'il est nécessaire d'avoir complètement dégagés hors de la zone d'emprise de la partie de l'enveloppe débordant des ailes du cavalier pour pouvoir effectuer le collage de ladite partie sur les faces externes du panneau, ni surtout pendant l'opération visant à obtenir ledit collage.

Pour résoudre ce problème, le dispositif selon l'invention comporte un bâti fixe, une pince solidaire dudit bâti et susceptible, par serrage, de le maintenir en position par rapport au panneau par l'intermédiaire d'un mécanisme à double parallélogramme déformable assurant sa mise à niveau par rapport à l'épaisseur du panneau, un support pour le cavalier portant son enveloppe, muni de moyens de déplacement l'amenant sur le chant du panneau en référence avec le bâti fixe et des moyens de pressage de l'enveloppe agissant en coopération avec le support.

Selon une forme avantageuse de réalisation de l'outil de pose défini ci-dessus, lesdits moyens de déplacement et lesdits moyens de pressage sont liés entre eux par des moyens de couplage permettant à un unique organe moteur, lors d'un mouvement continu, de provoquer l'exercice successif de leurs deux fonctions.

Selon une caractéristique de cette invention, le serrage de la pince est assuré par un système de commande actionné par une poignée ou similaire, et qui comprend des longerons latéraux supérieurs et inférieurs portant à l'une de leurs extrémités respectives les mâchoires de ladite pince et, entre ces longerons inférieurs et supérieurs, un double parallélogramme déformable réalisé par un assemblage de biellettes accouplées inversées transmettant le mouvement d'un parallélogramme à l'autre, en vue de rapprocher les mâchoires l'une de l'autre, un ressort de traction assurant le rappel du système vers la position d'ouverture des mâchoires des pinces. De préférence, la commande du mouvement des mâchoires des pinces, par la poignée ou similaire, s'effectue à l'aide d'excentriques agissant sur les longerons supérieurs par l'intermédiaire de ressorts à lames montés sur ces longerons.

Selon l'invention, le support de cavalier est constitué d'une plaque pourvue de pions de centrage pour le cavalier et son enveloppe, cette plaque munie d'aimants pour maintenir le cavalier étant montée à l'extrémité de tiges, rappelées par ressorts, coulissant à l'intérieur de paliers solidaires du bâti de l'outil de pose, sous l'action d'un poussoir, par exemple à commande manuelle, pour amener le cavalier pourvu de son enveloppe auto-collante sur la tranche du panneau.

Selon une autre caractéristique de cette invention, le collage de la partie débordante de l'enveloppe sur les faces externes et le chant du panneau est réalisé à l'aide de rouleaux presseurs, solidaires de biellettes articulées par rapport à un palier mobile coulissant sur les tiges des moyens assurant le déplacement du support du cavalier, monté sur le poussoir, ce dernier comportant un ressort de rappel qui est taré plus dur que les ressorts de rappel des tiges du support de cavalier, afin que les rouleaux presseurs ne soient actionnés qu'après positionnement du cavalier et de son enveloppe sur la tranche du panneau.

Selon l'invention, on prévoit des moyens de centrage escamotables, permettant de positionner l'outil de pose, par rapport à l'un ou l'autre des bords latéraux du panneau. Ces moyens peuvent consister en deux butées à ressorts, montées à l'extrémité de bras fixes prévus de part et d'autre du bâti, ces butées à ressorts venant prendre appui sur les bords latéraux du panneau.

Selon l'invention, ce positionnement latéral de l'outil peut également être obtenu à l'aide d'un gabarit de centrage, constitué d'un banc, maintenu sur le panneau à l'aide de butées réglables, et d'un certain nombre de noix de centrage déplaçables le long dudit banc, ces noix étant pourvues de moyens permettant de les fixer le long du banc en tout emplacement prédéterminé. Pour coopérer avec ce gabarit, l'outil de pose comporte une butée à ressorts montée sur une traverse fixe, à l'avant du bâti, cette, butée venant s'encastrer dans un logement prévu à cet effet sur les noix de centrage du gabarit.

D'autres caractéristiques et avantages de cette invention ressortiront de la description ci-après, qui est relative à un exemple de réalisation donné à titre non limitatif. Au cours de cette description, on se réfère aux dessins annexés, sur lesquels:
- la Figure 1 est une vue en élévation d'une partie du l'outil de pose représenté après serrage de la pince sur le panneau et après mise en place du cavalier et collage de l'enveloppe de ce dernier,
.- la Figure 2 est une vue en élévation et coupe partielle selon 2-2 de la Figure 3, représentant l'outil de pose après serrage de la pince sur le panneau, mais avant mise en place du cavalier et son enveloppe sur son chant,
- la Figure 3 est une coupe partielle de la Figure 2,
- la Figure 4 est une vue partielle, en coupe selon 4-4 de la Figure 3, d'un détail du dispositif, et,
- la Figure 5 représente, en perspective, le gabarit de centrage du dispositif en place sur un panneau.

En se référant aux dessins, et particulièrement aux Figures 1 à 3, on voit que le dispositif selon l'invention se présente sous la forme d'un outil comportant un bâti 10 pouvant être tenu fermement à la main par une poignée 12. On a représenté en 14 le panneau devant être pourvu de cavaliers 16, préalablement munis d'enveloppes 18. En ce qui concerne la conception de ces cavaliers et de leurs enveloppes, on se reportera au brevet français FR-A-2 355 986 mentionné plus haut. On retiendra simplement que le cavalier 16 possède un profil en U, et que son enveloppe 18, qui est semi-rigide, doit, après mise en place du cavalier sur le chant du panneau, épouser la surface externe du cavalier et déborder notablement sur sa périphérie. Avant cette mise en place, l'enveloppe présente la forme représentée à la Figure 2, c'est-à-dire que ses ailes ne sont pas rabattues contre les ailes correspondantes du cavalier.

L'outil ainsi représenté est conçu pour venir s'appliquer sur la tranche du panneau 14. A cet effet, il comporte une double pince 20-20', dont chaque pince élémentaire comprend une mâchoire inférieure 22 et une mâchoire supérieure 24, entre lesquelles est serrée la tranche du panneau, ainsi qu'on peut le voir à la Figure 2. Pour éviter tout endommagement des surfaces du panneau, chaque mâchoire est garnie d'un matériau souple, tel qu'un élastomère. Pour obtenir un positionnement précis de l'outil par rapport à la tranche du panneau, l'une des mâchoires de chaque pince - dans cet exemple, la mâchoire 24 -- comporte une butée 26, sur laquelle vient prendre appui la tranche du panneau lors de la mise en place de l'outil. Cette butée 26 est également pourvue d'une garniture de même nature que la garniture des mâchoires 22 et 24.

On décrira maintenant le mécanisme permettant de commander la double pince 20-20', pour assurer le serrage des mâchoires 22-24 sur la panneau 14.

On se référera, à cet effet, à la Figure 1, qui est une vue partielle de l'outil représentant le mécanisme de commande des mâchoires.

Chaque mâchoire 22-24 est montée à l'extrémité d'un longeron, respectivement longeron supérieur 28 et inférieur 30. Entre ces longerons est monté un double parallélogramme déformable, constitué par des biellettes inversées 32-32', 34-34' et 36-36', transmettant les mouvements d'un parallélogramme à l'autre. De chaque côté du bâti, il existe donc un double parallélogramme identique, actionnant simultanément les éléments 20-20' de la double pince (Figure 3).

Comme on peut le voir sur la Figure 1, les biellettes 32-32' sont articulées, d'une part l'une sur l'autre, par un axe 33 tourillonnant dans un bloc fixe 42 du bâti, et, d'autre part, sur les longerons, respectivement 28 et 30. Les biellettes 34-34' sont articulées de la même façon, c'est-à-dire, d'une part l'une à l'autre par un axe 35 tourillonnant dans le bloc fixe 42, et, d'autre part, sur les longerons 28 et 30. Enfin les biellettes 36-36' sont articulées, à une extrémité, sur les extrémités respectives des longerons 28, 30, opposées aux mâchoires 22-24 et elles sont articulées, à leur autre extrémité, sur un axe commun 38, non rigidement lié au bâti, mais, de préférence, guidé dans une rainure située dans le même plan que les axes 33 et 35. Grâce à ce mécanisme, on comprend que tout déplacement du longeron supérieur 28 est transmis au longeron inférieur 30 par les diverses biellettes, en lui imposant constamment une position symétrique par rapport au plan contenant les axes 33, 35 et 38.

De chaque côté de l'outil, on prévoit un ressort de traction 40, entre les articulations 33 et 38, assurant le rappel du mécanisme décrit ci-dessus. Ce dernier, dans l'exemple de réalisation choisi ici, est actionné par des excentriques 44 tournant autour d'un axe 46, qui tourillonne à la partie supérieure du bloc fixe 42 sous la commande d'un levier 48 muni d'une poignée. Les excentriques 44 agissent sur les longerons supérieurs 28 par l'intermédiaire de ressorts à lames tels que 50, montés respectivement sur chacun de ces longerons. L'utilisation de tels ressorts à lames permet de compenser les tolérances d'épaisseur du panneau 14 et de fonctionnement des pinces 20-20'.

Avant de décrire le fonctionnement de cette première partie du dispositif de l'invention, on décrira les moyens prévus pour positionner de façon précise l'outil de pose par rapport au chant du panneau. Ce positionnement latéral précis présente une grande importance, étant donné que les cavaliers, munis de leurs enveloppes auto-collantes, pour remplir leur rôle ultérieur, doivent être placés selon une disposition rigoureuse, préalablement déterminée.

Ainsi qu'on l'a indiqué plus haut, ce positionnement latéral est réalisé à l'aide d'un gabarit de centrage. Ce dernier a été représenté à la Figure 5. Il se compose essentiellement d'un banc constitué par une tige rigide 52 maintenue sur le panneau 14, d'une part par une butée fize 54 prenant appui sur un bord du panneau (14) et par des butées mobiles 56 prenant appui tout le long du chant du panneau (14) à équiper de cavalier (16), et, d'autre part, par une platine à ventouse 58 venant se fixer sur la surface du panneau. Ce banc 52 comporte par ailleurs un certain nombre de noix de centrage telles que 60, déplaçables le long du banc 52, et qui sont pourvues de moyens assurant leur fixation en tout emplacement voulu le long de la tige 52. Chaque noix 60 possède un logement 62 en forme de fente. Dans ce logement vient s'encastrer une butée 66 (Figure 3), prévue sur une traverse fixe 64 solidaire du bâti.

Le fonctionnement est donc le suivant:
L'utilisateur commence par mettre en place les noix de centrage 60 sur le gabarit de centrage, en tenant compte de l'emplacement devant être assigné aux cavaliers à fixer. Ensuite, pour la pose de chaque cavalier, il lui suffit d'engager la butée à ressort 66 dans le logement 62 de la noix 60 correspondant à l'emplacement du cavalier à poser, et de l'y maintenir fermement pendant l'opération de mise en place de l'outil sur la tranche du panneau 14. On décrira maintenant cette opération en regard de la Figure 1.

Tout en maintenant, à l'aide de la poignée 12, l'outil de pose dans la position assignée par le gabarit de centrage, l'utilisateur manoeuvre le levier 48 dans le sens de la flèche f. Au cours de ce mouvement, les excentriques 44, en tournant autour de l'axe 46, viennent comprimer les ressorts 50, ce qui tend à déplacer les longerons supérieurs 28. Ainsi qu'on l'a vu plus haut, le mécanisme à double parallélogramme déformable constitue' par les biellettes 32-32', 34-34' et 36-36' provoque un mouvement symétrique des longerons inférieurs 30. Il en résulte un rapprochement l'une de l'autre des mâchoires 22-24, qui viennent se serrer sur la tranche du panneau 14, les ressorts à lames 50 assurant la compensation des tolérances d'épaisseur du panneau.

A ce stade de fonctionnement de l'outil, ce dernier est donc maintenu par la double pince 20-20', en un emplacement déterminé du panneau. L'opération suivante va consister à poser le cavalier 16, pourvu de son enveloppe auto-collante 18. On décrira maintenant les moyens prévus par l'invention pour réaliser cette opération.

On a précisé plus haut, que ces moyens sont conçus et réalisés en vue d'effectuer, en un premier temps, la pose, sur le chant du panneau, du cavalier pourvu de son enveloppe, puis, en un second temps, le collage de la partie débordante de cette enveloppe sur les faces externes et sur le chant du panneau.

Le cavalier et son enveloppe sont mis en place sur un support, réalisé ici sous la forme d'une plaque 68 munie d'un ou de plusieurs pions de centrage, tels que 70, et d'aimants, tels que 72, maintenant le cavalier 16 sur son support (Figure 3). La plaque-support 68 est montée à l'extrémité de tiges 74-74', pouvant coulisser à l'intérieur de paliers ménagés dans le bloc fixe 42 sous l'action d'un poussoir, désigné dans son ensemble par la référence 76. Ce poussoir, qui constitue un moyen de couplage entre les moyens de mise en place du cavalier et les moyens de collage de l'enveloppe, tel qu'il assure la succession, selon la chronologie indiquée ci-dessus, de la réalisation des deux fonctions visées par ces moyens, comporte, dans la forme de mise en oeuvre décrite, un bloc mobile 78, sur lequel sont fixées les extrémités des tiges 74-74, des ressorts de rappel 80-80', interposés entre le bloc mobile 78 et le bloc fixe 42, une tige 82 susceptible de coulisser dans le bloc mobile 78 par action sur le bouton 84, un ressort de compression 86 monté entre le found d'un capot 88, solidaire du bloc mobile 78, et une bague de réglage 90, maintenue par une goupille ou similaire sur la tige 82. Un écrou moleté 92 permet de régler le tarage du ressort 86. Selon l'invention, ce dernier est taré plus dur que les ressorts 80-80' des tiges 74-74', afin qu'au cours du premier stade de fonctionnement décrit plus loin, le bloc mobile 78, le ressort 86 et la tige 82 coopérant dans le poussoir 76 se comportent comme un élément monobloc.

A l'extrémité de la tige 82 du poussoir 76 est monté un palier mobile 94, qui peut coulisser sur les tiges 74-74'. Sur ce palier mobile 94 sont articulées des biellettes 96-98, soumises à l'action des moyens de pression, réalisés ici sous forme d'un ressort 102. Aux extrémités de ces biellettes opposées aux articulations sur le palier mobile 94, sont montés des rouleaux presseurs 100-100', pourvus d'un revêtement d'un matériau souple et élastique, tel que du caoutchouc par exemple. Ainsi qu'on le verra plus loin, ces rouleaux presseurs sont actionnés par la tige 82 du poussoir et le ressort 102.

Le fonctionnement de ce dispositif est le suivant:
Après mise en place de l'outil sur la tranche du panneau et le serrage de la double pince 20-20', comme décrit plus haut, l'utilisateur appuie sur le bouton 84 du poussoir 76. Le ressort 86 ayant été préalablement taré plus dur que les ressorts de rappel 80-80', en un premier temps, il ne va pas subir de comression et la partie du poussoir 76 constituée par la tige 82 et le bloc mobile 78 va se comporter comme une pièce monobloc dont les composants ne subissent aucun mouvement relatif les uns par rapport aux autres. Il en résulte qu'en repoussant le bouton 84, on commence par déplacer le bloc mobile 78 et à faire coulisser dans le bloc fixe 42 les tiges 74 et 74', tout en comprimant les ressorts de rappel 80-80'. Au cours de ce mouvement, les tiges 74-74' viennent appliquer le cavalier 16, portant son enveloppe 18, en place sur le support 68, sur le chant du panneau (14), ce qui assure la mise en place du cavalier à l'emplacement précédemment déterminé. On notera qu'au cours du déplacement des tiges 74-74' et de la plaque support 68, les rouleaux presseurs 100-100' se sont également déplacés de la même quantité, en raison de la présence de bagues d'arrêt 104-104' goupillées sur les tiges 74 et 74' et entrainant avec celles-ci le palier mobile 94, portant les biellettes d'articulation des rouleaux presseurs.

Lorsque le cavalier (16) est en place sur le chant du panneau (14), les tiges 74-74' ne peuvent plus se déplacer dans le bloc fixe de guidage 42. L'utilisateur, continuant d'appuyer sur le bouton 84 du poussoir, force, à l'encontre du ressort 86, la tige 82 à se déplacer dans le bloc mobile 78. Il en résulte une translation du palier mobile 94 le long des tiges 74-74', qui sont fixes à ce moment. Au cours de cette translation, les rouleaux presseurs 100-100', solidaires des biellettes 96-98, respectivement, s'appliquent sur les bords de l'enveloppe 18 du cavalier, et, continuant à se déplacer, par rapport à ce cavalier (16), le long des bords de son enveloppe, ils réalisent le collage de la partie débordante de cette enveloppe sur les faces externes et sur le chant du panneau 14 (Figure 1 ).

Il ne reste plus à l'utilisateur qu'à relâcher sa pression sur le bouton 84 pour que successivement, et dans l'ordre inverse, chaque pièce mobile reprenne sa position initiale, puis à manoeuvrer le levier 48 pour desserrer la double pince 20-20', afin de dégager la butée à ressort 86 du logement 62 de la noix 60, et de recommencer toute la séquence de ces opérations en se référant à la noix correspondant au cavalier suivant.

Dans certains cas, il peut être nécessaire de positionner l'outil de pose par rapport aux bords latéraux du panneau, c'est-à-dire aux bords perpendiculaires au bord du panneau devant recevoir le cavalier. A cet effet, on utilise (Figures 3 et 4) des butées escamotables à ressorts 105-105' placées de chaque côté de l'outil, et qui comportent des cales 106-106' venant prendre appui sur les bords du panneau. Ces butées peuvent être escamotées, par simple rotation de 180°, de leur tige support (Figure 4). Elles sont maintenues en position par une goupille telle que 108, qui s'encastre dans une fente ménagée dans leur support 110. Les cales 106-106' seront, de préférence, réalisées en un matériau souple et elastique, tel que du caoutchouc par exemple.

Parmi les avantages procurés par le dispositif de l'invention, on peut citer en particulier:
- une mise en place rapide de l'outil de pose sur la tranche du panneau,
- une très bonne précision du positionnement latéral et du centrage par rapport à l'épaisseur du panneau,
- une très bonne régularité de l'étanchéité du collage de l'enveloppe du cavalier sur toute sa périphérie,
- une bonne maniabilité permettant même sur le chantier une pose aisée des cavaliers et de leurs enveloppes.

Il demeure bien entendu que cette invention n'est pas limitée à l'exemple de réalisation décrit et représenté ici, mais qu'elle en englobe toutes les variantes définies par la teneur des revendications déterminant l'étendue de la protection. De même, l'application donnée ici ne constitue qu'un exemple non limitatif.

## Revendications

1. Dispositif de pose sur le chant d'un panneau (14), tel qu'un vitrage (14), d'un cavalier (16), pourvu d'une enveloppe semi-rigide auto- collante (18) en débordant notablement sur sa périphérie et préformé avec une ouverture telle qu'il s'engage librement sur la tranche du panneau (14), caractérisé en ce qu'il comporte: a) un bâti (10), b) une pince (20-20') solidaire dudit bâti (10) et susceptible, par serrage, de le maintenir en position par rapport au panneau (14), par l'intermédiaire d'un mécanisme à double parallélogramme déformable (28, 30, 32, 32', 34, 34', 36, 36', 33, 35, 38) assurant sa mise à niveau par rapport à l'épaisseur du panneau, c) un support (68, 70, 72) pour le cavalier portant son enveloppe, muni de moyens de déplacement (74-74', 78) l'amenant sur le chant du panneau (14) en référence avec le bâti (10) et d) des moyens de pressage de l'enveloppe (100-100', 102, 96-98, 94, 74-74') agissant en coopération avec le support (68, 70, 72).

2. Dispositif selon la revendication 1, caractérisé en ce que lesdits moyens de déplacement et lesdits moyens de pressage sont liés entre eux par des moyens de couplage (80-80', 86, 78, 90, 92) permettant à un unique organe moteur (82, 84), lors d'un mouvement continu, de provoquer l'exercice successif de leurs deux fonctions.

3. Dispositif selon l'une quelconque des revendications 1 et 2, caractérisé en ce que le serrage de ladite pince (20-20') est assuré par un système de commande actionné par une poignée (48) ou similaire, et qui comprend des longerons latéraux supérieurs (28) et inférieurs (30) portant à l'une de leurs extrémités respectives les mâchoires (22, 24) de ladite pince, et, entre ces longerons inférieurs et supérieurs, ledit double parallélogramme déformable, réalisé par un assemblage de biellettes accouplées inversées (32, 32', 34, 34', 36, 36') transmettant le mouvement d'un parallélogramme à l'autre, en vue de rapprocher les mâchoires l'une de l'autre, un ressort de traction (40) assurant le rappel du système vers la position d'ouverture des mâchoires.

4. Dispositif selon la revendication 3, caractérisé en ce que la commande du mouvement des mâchoires (22, 24) dela pince (20, 20') par ladite poignée (48) ou similaire s'effectue à l'aide d'excentriques (44) agissant sur les longerons supérieurs (28) par l'intermédiaire de ressorts à lames (50) montés sur ces longerons (28).

5. Dispositif selon l'une des revendications 3 ou 4, caractérisé en ce que l'une au moins desdites mâchoires (22, 24) de pince (20, 20') comporte une butée (26) sur laquelle prend appui la tranche du panneau lors du positionnement du bâti (10) par rapport au panneau (14).

6. Dispositif selon l'une quelconque des revendications 1 à 5, caractérisé en ce que le support du cavalier est constitué d'une plaque (68) pourvue de pions de centrage (70) pour le cavalier et son enveloppe, cette plaque étant munie d'aimants (72) pour y maintenir le cavalier.

7. Dispositif selon l'une des revendications 1 à 6, caractérisé en ce que le support de cavalier est monté à l'extrémité de tiges (74-74'), rappelées par des ressorts (80-80') et coulissant à l'intérieur de paliers ménagés dans un bloc fixe (42) solidaire du bâti (10) sous l'action d'un poussoir (76), afin d'amener le cavalier (16), pourvu de son enveloppe auto-collante (18) sur la tranche du panneau (14).

8. Dispositif selon la revendication 7, caractérisé en ce que le collage de la partie débordante de l'enveloppe sur les faces externes et le chant du panneau (14) est réalisé à l'aide de rouleaux presseurs (100-100¹), solidaires de biellettes (96-98) articulées par rapport à un palier mobile (94) coulissant sur les tiges (74-74') des moyens assurant le déplacement du support de cavalier, ce palier mobile étant monté sur le poussoir (76), qui comporte un ressort de rappel (86) réglable, taré plus dur que les ressorts de rappel (80-80') des tiges du support de cavalier, afin que les rouleaux presseurs ne soient actionnés qu'après positionnement du cavalier (16) et de son enveloppe sur la tranche du panneau (14).

9. Dispositif selon la revendication 8, caractérisé en ce que lesdits rouleaux (100-100') sont garnis d'un revêtement souple et élastique, tel que du caoutchouc.

10. Dispositif selon l'une quelconque des revendications 1 à 9, caractérisé en ce qu'il comprend en outre des moyens de centrage escamotables coopérant avec le bâti (10) permettant de positionner celui-ci par rapport à l'un ou l'autre des bords latéraux du panneau (14).

11. Dispositif selon la revendication 10, caractérisé en ce que lesdits moyens de centrage escamotables consistent en deux butées (105-105') à ressorts, montées à l'extémité de bras fixes prévus de part et d'autre du bâti (10), ces butées à ressorts venant prendre appui sur les bords latéraux du panneau (14).

12. Dispositif selon l'une des revendications 1 à 12, caractérisé en ce qu'il comporte en outre un gabarit de centrage constitué d'un banc (52) maintenu sur le panneau (14), parallèlement à celui de ses chants à équiper de cavaliers (16), muni de butées mobiles (56) et d'un certain nombre de noix de centrage (60) déplaçables le long dudit banc (52), ces noix (60) étant pourvues de moyens permettant de les fixer le long du banc (52) en tout emplacement prédéterminé, des moyens conjugués étant prévus sur le bâti (10) et sur les noix (60) de centrage pour le positionnement latéral du bâti (10) par rapport au-dit gabarit de centrage.

13. Dispositif selon la revendication 12, caractérisé en ce que les moyens conjugués prévus pour le positionnement latéral du bâti (10) par rapport au gabarit de centrage sont constitués d'une part d'une butée à ressort (66) montée sur une traverse fixe (64), à l'avant du bâti (10), et d'autre part, d'un logement (62) en forme de fente ménagé sur chacune des noix de centrage (60) du gabarit, ladite butée (66) étant susceptible de s'encastrer dans ledit logement (62).

## Claims

1. Device for mounting on the edge of a panel (14), such as a window pane, a rider (16), provided with a semi-rigid self-adhesive envelope (18) extending especially on its periphery and preformed with an opening such that it freely engages the edge of the panel (14), characterised in that it comprises: a) a body (10), b) a clamp (20-20') integral with the said body (10) and capable, by tightening, of holding it in position relative to the panel ( 14), by means of a mechanism comprising a deformable double parallelogram (28, 30, 32, 32', 34, 34', 36, 36', 33, 35, 38) effecting its levelling with respect to the thickness of the panel, c) a support (68, 70, 72) for the rider carrying its envelope, provided with displacement means (74-74', 78) leading it onto the edge of the panel (14) relative to the body (10) and d) means for pressing the envelope (100-100', 102, 96-98, 94, 74-74') acting in cooperation with the support (68, 70, 72).

2. Device according to claim 1, characterised in that said displacement means and said means for pressing are connected to each other by coupling means (80-80', 86, 78, 90, 92) allowing a single motor member (82, 84) in continuous movement to cause successive exercise of their two functions.

3. Device according to one of claims 1 and 2, characterised in that the tightening of said clamp (20-20') is carried out by a drive system activated by a handle (48) or like device, and which comprises upper (28) and lower (30) lateral members carrying at one of their respective ends, jaws (22, 24) of said clamp, and, between these upper and lower members, said deformable double parallelogram formed by an assembly of inversely coupled rods (32, 32', 34, 34', 36, 36') transmitting movement from one parallelogram to the other in order to cause the jaws to approach each other, a traction spring (40) ensuring return of the system towards the open position of the jaws.

4. Device according to claim 3, characterised in that the driving of the movement of the jaws (22, 24) of said clamp (20, 20') by said handle (48) or similar member is carried out by means of eccentrics (44) acting on the upper members (28) by means of leaf springs (50). mounted on these members (28).

5. Device according to one of claims 3 or 4, characterised in that at least one of said jaws (22, 24) of the clamp (20, 20') comprises an abutment (26) on which abuts the edge of the panel during positioning of the body (10) with respect to the panel (14).

6. Device according to any one of claims 1 to 5, characterised in that the support for the rider is formed of a plate (68) provided with centering pins (70) for the rider and its envelope, this plate being provided with magnets (72) to hold the rider in position.

7. Device according to one of claims 1 to 6, characterised in that the support for the rider is mounted at the end of rods (74-74') subject to return action by springs (80-80') and sliding inside bearings provided in a fixed block (42) integral with the body (10) under the action of a push member (76) in order to bring the rider (16), provided with its self-adhesive envelope (18) onto the edge of the panel (14).

8. Device according to Claim 7, characterised in that the adhesion of the part of the envelope extending over the external surfaces and the edge of the panel (14) is effected by means of press rollers (100-100'), integral with rods (96-98) articulated with respect to a moveable bearing (94) sliding on the rods (74-74') of the means effecting displacement of the support of the rider, this moveable bearing being mounted on the push member (76) which comprises an adjustable return spring (86) which is set stronger than the return springs (80-80') of the support rods of the rider, so that the press rollers are only activated after positioning of the rider (16) and its envelope on the edge of the panel (14).

9. Device according to claim 8, characterised in that said rollers (100-100') are provided with a flexible elastic covering, such as rubber.

10. Device according to any one of claims 1 to 9, characterised in that it comprises in addition retractable centering means cooperating with the body (10) allowing the latter to be positioned with respect to one or the other of the lateral edges of the panel (14).

11. Device according to claim 10, characterised in that said retractable centering means consist of two abutments (105-105') having springs, mounted at the end of fixed arms provided on either side of the body (10), these spring abutments coming to make contact with the lateral edges of the panel (14).

12. Device according to one of claims 1 to 12, characterised in that it comprises further a centering jig formed of a bed (52) maintained on the panel (14) parallel to that of its edges to be provided with riders (16), provided with moveable abutments (56) and a certain number of centering blocks (60) displaceable along said bed (52), these blocks (60) being provided with means allowing them to be fixed along the bed (52) at any predetermined position, conjugate means being provided on the body (10) and on the centering block (60) for the lateral positioning of the body (10) with respect to said centering jig.

13. Device according to claim 12, characterised in that the conjugate means provided for the lateral positioning of the body (10) with respect to the centering jig are formed on the one hand of a spring abutment (66) mounted on a fixed traverse member (64), at the front of the body (10), and on the other hand of a mounting (62) in the shape of a slot provided on each of the centering blocks (60) of said jig, said abutment (66) being capable of being mounted in said mounting (62).

## Patentansprüche

1. Vorrichtung zum Setzen eines Reiters (16) auf die Schmalseite einer Platte (14) beispielsweise einer Verglasung, wobei der Reiter mit einer halbsteifen selbstklebenden Hülle (18) versehen ist, die merklich über seinen Umfang hinausgeht und mit einer Öffnung derart vorgeformt ist, daß er frei gegen die Scheibe der Platte (14) greift, dadurch gekennzeichnet, daß sie aufweist:
a) ein Gestell (10),
b) eine Klemme (20-20'), die fest mit dem Gestell (10) verbunden ist und in der Lage ist, durch Verspannen es in Stellung gegenüber der Scheibe (14) vermittels eines verformbaran Doppelparallelogramm-Mechanismus (28, 30, 32, 32', 34, 34', 36, 36', 33, 35, 38) zu halten, der dafür sorgt, daß es auf gleiche Höhe mit der Dicke der Platte gebracht wird,
c) eine Abstützung (68, 70, 72) für den seine Hülle tragenden Reiter, versehen mit Verschiebeeinrichtungen (74-74', 78), die es auf die Schmalseite der Platte (14) mit Bezug auf das Gestell (10) führen; und
d) Einrichtungen zum Pressen der Hülle (100-100', 102, 96-98, 94, 74-74'), die zusammen mit der Abstützung (68, 70, 72) zur Wirkung kommen.

2. Vorrichtung nach Anspruch 1, dadurch gekennzeichnet, daß die Verschiebeeinrichtungen und die Anpreßeinrichtungen untereinander über Kupplungseinrichtungen (80-80', 86, 78, 90, 92) verbunden sind, die es einem einzigen Antriebsorgan (82, 84) bei einer kontinuierlichen Bewegung ermöglichen, die aufeinander folgende Ausübung ihrer beiden Funktionen hervorzurufen.

3. Vorrichtung nach einem der Ansprüche 1 und 2, dadurch gekennzeichnet, daß die Verspannung der Klemme (20-20') durch ein von einem Griff (48) oder ähnlichem betätigten Steuersystem sichergestellt ist und welches seitliche obere (28) und untere (30) Längsholme umfaßt, die an einem ihrer jeweiligen Enden die Backen (22, 24) dieser Klemme und zwischen diesen unteren und oberen Längsholmen dieses verformbare Doppelparallelogramm tragen, das aus einem Zusammenbau gekuppelter umgekehrter Lenker (32, 32', 34, 34', 36, 36') hergestellt ist, welche die Bewegung eines Parallelogramms auf das andere übertragen, um die Backen aneinander anzunähern, wobei eine Zugfeder (40) die Rückstellung des Systems gegen die Öffnungsstellung der Backen sicherstellt.

4. Vorrichtung nach Anspruch 3, dadurch gekennzeichnet, daß die Steuerung der Bewegung der Backen (22, 24) der Klemme (20, 20') durch den Griff (48) oder dergleichen mit Hilfe von Exzentern (44) vorgenommen wird, die auf die oberen Längsholme (28) über auf diesen Längsholmen (28) gelagerte Blattfedern (50) wirken.

5. Vorrichtungnach einem der Ansprüche 3 oder 4, dadurch gekennzeichnet, daß wenigstens eine der Backen (22, 24) der Klemme (20, 20') einen Anschlag (26) umfaßt, auf dem sich die Seite der Scheibe beim Positionieren des Gestells (10) bezüglich der Scheibe (14) abstützt.

6. Vorrichtung nach einem der Ansprüche 1 bis 5, dadurch gekennzeichnet, daß der Träger des Reiters aus einer mit Zentrierrungspions (70) für den Reiter und sine Umhüllung versehene Platte (68) gebildet ist, wobei die Platte mit Magneten (72), um dort den Reiter zu halten, versehen ist.

7. Vorrichtung nach einem der Ansprüche 1 bis 6, dadurch gekennzeichnet, daß der Träger des Reiters am Ende von Stangen (74-74') angebracht ist, die durch Federn (80-80') rückgestellt sind und im Innern von in einem festen fest mit dem Gestell (10) verbundenen Block (42) unter der Wirkung eines Stößels (76) gleitverschieblich sind, um den mit seiner selbstklebenden Hülle (18) versehenen Reiter (16) auf die Seite der Scheibe (14) zu führen.

8. Vorrichtung nach Anspruch 7, dadurch gekennzeichnet, daß das Verkleben des überstehenden Teils der Hülle auf die Außenflächen sowie die Schmalseite der Scheibe (14) mit Hilfe von Preßwalzen (100-100') vorgenommen wird, die mit Lenkern (96-98) fest verbunden sind, welche bezüglich eines beweglichen Lagers (94) gelenkig sind und auf Stangen (74-74') gleiten, wobei Einrichtungen für die Verschiebung des Reiterträgers sorgen und dieses bewegliche Lager auf dem Stößel (76) angebracht ist, welcher eine einstellbare Rückstellfeder (86) umfaßt, die härter als die Rückstellfeder (80-80') der Stangen des Reiterträgers tariert ist, damit die Preßwalzen erst nach der Positionierung des Reiters (16) und seiner Hülle aus der Schmalseite der Scheibe (14) betätigt werden.

9. Vorrichtung nach Anspruch 8, dadurch gekennzeichnet, daß die Walzen (100-100') mit einem nachgiebigen und elastischen Überzug, beispielsweise Gummi, verkleidet sind.

10. Vorrichtung nach einem der Ansprüche 1 bis 9, dadurch gekennzeichnet, daß sie weiterhin versenkbare mit dem Gestell (10) zusammenwirkende Zentrierungseinrichtungen umfaßt, die es ermöglichen, dieses bezüglich dem einen oder anderen der seitlichen Ränder der Scheibe (14) zu positionieren.

11. Vorrichtung nach Anspruch 10, dadurch gekennzeichnet, daß diese versenkbaren Zentrierungseinrichtungen aus zwei Federanschlägen (105-105') bestehen, die am Ende von festen Armen, die zu beiden Seiten des Gestells (10) vorgesehen sind, angebracht sind, wobei diese Federanschläge in Abstützung gegen die seitlichen Ränder der Scheibe (14) kommen.

12. Vorrichtung nach einem der Ansprüche 1 bis 11, dadurch gekennzeichnet, daß sie weiterhin eine Zentrierungslehre, bestehend aus einer Bank (52), aufweist, die auf der Scheibe (14) parallel zu derjenigen ihrer Schmalseiten, an der Reiter (16) vorgesehen werden, gehalten ist und mit beweglichen Anschlägen (56) und einer gewissen Anzahl von längs der Bank (52) verschiebbaren Zentrierungsanschlägen (60) versehen ist, wobei diese Anschläge mit Einrichtungen ausgestattet sind, die es ermöglichen, sie längs der Bank (52) an jedem vorbestimmten Ort zu befestigen, wobei konjugierte Einrichtungen auf dem Gestell (10) und auf den Zentrierungsanschlägen zur seitlichen Positionierung des Gestells (10) bezüglich der Zentrierungslehre vorgesehen sind.

13. Vorrichtung nach Anspruch 12, dadurch gekennzeichnet, daß die zur seitlichen Positionierung des Gestells (10) bezüglich der Zentrierungslehre vorgesehenen konjugierten Einrichtungen gebildet werden einerseits durch einen Federauflageanschlag (66), der auf einer festen Traverse (64) vor dem Gestell (10) angebracht ist und andererseits durch ein Lager (62) in Schlitzform, das auf jedem der Zentrieranschläge (60) der Lehre vorgesehen ist, wobei der Anschlag (66) in der Lage ist, sich in dieses Lager (62) einzupassen.
